# EUROPÄISCHE PATENTSCHRIFT

(11) **EP 0 331 638 B1**
(45) Veröffentlichungstag und Bekanntmachung des Hinweises auf die Patenterteilung: **11.12.1991**
(21) Anmeldenummer: 89810150.6
(22) Anmeldetag: 27.02.1989
(51) Int. Cl.: D01H 9/04

(54) **Spulenwechseleinrichtung an einer Spinnvorrichtung**
Device for exchanging bobbins on a spinning frame
Dispositif pour échanger des bobines dans un métier à filer

(30) Priorität: 29.02.1988 CH 743/88
(43) Veröffentlichungstag der Anmeldung: 06.09.1989
(73) Patentinhaber: MASCHINENFABRIK RIETER AG, CH-8406 Winterthur (CH)
(72) Erfinder: Vignon, Louis, CH-1201 Genf (CH)
(74) Vertreter: Ryffel, Rolf

(56) Entgegenhaltungen:
- NICHTS ERMITTELT

## Beschreibung

Die Erfindung bezieht sich auf eine Spulenwechseleinrichtung an einer Spinnvorrichtung, nach dem Oberbegriff des Patentanspruchs 1.

Eine Spinnvorrichtung der angegebenen Art ist beispielsweise aus dem Dokument CH-A-643 308 bekannt. Der auf dem freien Ende der Spindel bzw. der Spule anbringbare Fortsatz dient zum Aufwickeln eines kurzen Garnstücks neben der Spule, bevor diese von der Spindel abgenommen wird. Der Fortsatz wird insbesondere dann benötigt, wenn es nicht möglich ist, das kurze Garnstück neben dem anderen Ende der Spule z.B. auf die Spindel zu wickeln, beispielsweise weil die volle Spule wegen begrenzter Abmessungen des glockenförmigen Fadenführungsorgans nicht mehr in demselben Platz findet.

Die Aufgabe der Erfindung besteht darin, eine Spulenwechseleinrichtung zur Verfügung zu stellen, die einen Spulenwechsel an einer Spinnvorrichtung der angegebenen Art vollkommen selbsttätig und in einfacher Weise durchführen kann.

Die erfindungsgemässe Spulenwechseleinrichtung, mit der die Aufgabe gelöst wird, ist im kennzeichnenden Teil des Patentanspruchs 1 definiert.

Ein Ausführungsbeispiel des Erfindungsgegenstandes wird nachstehend anhand der Zeichnungen näher erläutert. In diesen zeigen:
Fig. 1 schematisch eine Seitenansicht einer Spinnvorrichtung mit Elementen der Spulenwechseleinrichtung,
Fig. 2 in grösserem Massstab und teilweise im Schnitt das obere Ende der Spule in der Spinnvorrichtung, mit dem darauf angebrachten Fortsatz,
Fig. 3 eine Draufsicht zu Fig. 2 und
Fig. 4 bis 21 die Spinnvorrichtung in kleinerem Massstab bei verschiedenen Stellungen der Teile während eines Spulenwechselvorgangs.

Die dargestellte Spinnvorrichtung besitzt in üblicher Weise eine um ihre Achse drehbare Spindel 1, die auf einer Spindelbank 2 getragen ist. In der Spindelbank 2 ist der nicht dargestellte Drehantrieb für die Spindel 1, in der Regel ein Riemen, untergebracht. Die Spindelbank 2 ist an auf einem Fuss 3 stehenden Säulen 4 vertikal verschiebbar geführt. Der Verschiebeantrieb für die Spindelbank 2, z.B. über antreibbare Kettenräder laufende Ketten, ist ebenfalls nicht dargestellt. Auf dem oberen Ende der Säulen 4 ist eine Konsole 5 angeordnet, in der ein zur Spindel 1 koaxiales, glockenförmiges Fadenführungsorgan 6 drehbar gelagert ist. Die Konsole 5 enthält auch eine nicht dargestellte Antriebs- und/oder Bremseinrichtung für das Fadenführungsorgan 6. Der von einem Streckwerk kommende Faden 7 tritt oben in der Achse des Fadenführungsorgans 6 in dasselbe ein und verläuft dann im Inneren des Fadenführungsorgans 6 bis zu dessen unterem Rand. Bei diesem unteren Rand tritt der Faden durch eine Führungsöffnung 6.1 (nur in Fig. 2 dargestellt) und wird dann auf eine auf der Spindel 1 angeordnete Spulenhülse 8 gewickelt.

Auf dem oberen Ende der Spindel 1 bzw. der Spulenhülse 8 ist lösbar ein Fortsatz 9 aufgesteckt, auf den vor einem Spulenwechsel ein Garnstück begrenzter Länge aufgewickelt wird.

Der Spulenwechsel wird von einer selbsttätig arbeitenden Spulenwechseleinrichtung durchgeführt, deren wesentliche Elemente die folgenden sind: Ein Spulenhalteelement 10, ein erstes Stützelement 11 und ein zweites Stützelement 12. Das Spulenhalteelement 10 und die Stützelemente 11 und 12 sind jeweils von einem nicht dargestellten Antrieb quer zur Achse der Spindel 1 bewegbar. Das Spulenhalteelement 10 kann beispielsweise die Form eines elastischen Zapfens haben, der in das obere Ende einer Spulenhülse 8 einsteckbar ist, um die Spulenhülse bzw. Spule zu halten. Das erste Stützelement 11 kann wie in Fig. 3 gezeigt ein gabelförmiges Element sein, das zwischen Flansche 9.1 und 9.2 (Fig. 2) des Fortsatzes 9 schiebbar ist, um den Fortsatz 9 gegen axiale Verschiebung zu halten. Das zweite Stützelement 12 kann ebenfalls ein gabelförmiges Element sein, das unter einen Spulenkörper schiebbar ist, um diesen gegen axiale Verschiebung zu halten.

Ferner ist auf dem Fuss 3 eine Transportvorrichtung für leere Spulenhülsen 8 und volle Spulen angeordnet, beispielsweise in Form eines in einer Schiene 13 senkrecht zur Zeichenebene laufenden Bandes 14, auf welchem Zapfen 15 zum Aufstecken jeweils einer Spule oder einer Spulenhülse getragen sind.

Für die Steuerung der Antriebe des Spulenhalteelementes 10 und der Stützelemente 11 und 12 sowie des Antriebes zum vertikalen Verschieben der Spindelbank 2 und des Antriebes des Transportbandes 14 während eines Spulenwechselvorganges ist eine selbsttätig arbeitende Steuereinrichtung (nicht dargestellt) vorhanden, welche die nachstehend anhand der Fig. 4 bis 21 beschriebenen Bewegungen der beschriebenen Teile bewirkt.

Vor dem Abstellen der Spinnvorrichtung (d.h. der Drehantriebe der Spindel 1 und des glockenförmigen Fadenführungsorganes 6) wird die Spindelbank 2 auf die in Fig. 4 gezeigte Höhe eingestellt, so dass der Fortsatz 9 auf dem oberen Ende der vollen Spule 8.1 auf den unteren Rand des Fadenführungsorgans 6 ausgerichtet ist. Auf den Fortsatz 9 wird ein Garnstück begrenzter Länge aufgewickelt. Dann wird die Spinnvorrichtung abgestellt.

Anschliessend wird die Spindelbank 2 auf die in Fig. 5 gezeigte Höhe gesenkt, um den Fortsatz 9 auf die Höhe des ersten Stützelementes 11 auszurichten. In dieser Stellung sind die Teile auch in Fig. 2 dargestellt.

Dann wird gemäss Fig. 6 das erste Stützelement 11 an eine Stelle in der Fortsetzung der Spindelachse bewegt, so dass nun das erste Stützelement 11 den Fortsatz 9 trägt und gegen weitere axiale Verschiebung festhält.

Dann wird die Spindelbank 2 mit der auf der Spindel befindlichen Spule 8.1 in die Stellung gemäss Fig. 7 gesenkt, wobei der Fortsatz 9 vom Stützelement 11 zurückgehalten wird und der Faden zwischen dem Fortsatz 9 und der Spule 8.1 bricht, z.B. an einer scharfen Kante und/oder in einer Kerbe des unteren Flansches 9.1 des Fortsatzes 9.

Danach wird wie in Fig. 8 gezeigt das Spulenhalteelement 10 an eine Stelle über der Spule 8.1 in der Fortsetzung der Spindelachse bewegt.

Anschliessend wird die Spindelbank 2 wieder etwas gehoben, so dass das Spulenhalteelement 10 wie in Fig. 9 gezeigt in das obere Ende der Spule 8.1 eintritt, um diese festzuhalten.

Dann wird wie in Fig. 10 gezeigt, das zweite Stützelement 12 unter die Spule 8.1 geschoben, um diese gegen axiale Verschiebung nach unten festzuhalten. Das zweite Stützelement 12 ist insbesondere dann erforderlich, wenn die Spindel 1 und die Spulenhülse 8 etwas konisch sind und daher fest aneinander haften.

Die Spindelbank 2 wird dann ganz nach unten in die in Fig. 11 gezeigte Stellung gesenkt, um die Spindel 1 aus der vom Spulenhalteelement 10 und vom zweiten Stützelement 12 gehaltenen Spule 8.1 herauszuziehen. Das zweite Stützelement 12 wird anschliessend wieder in seine Ausgangsstellung neben der Spindel zurückgezogen.

Das Spulenhalteelement 10 mit der Spule 8.1 wird dann in die in Fig. 12 gezeigte Stellung über einem leeren Zapfen 15 des Transportbandes 14 bewegt.

Anschliessend setzt das Spulenhalteelement 10 die Spule 8.1 auf den genannten Zapfen 15 des Transportbandes 14 und zieht sich dann nach oben aus der Spule 8.1 zurück, wie in Fig. 13 gezeigt. (Der Zapfen 15 des Transportbandes hält die Spule 8.1 mit einer grösseren Kraft fest als das Spulenhalteelement 10.)

Das Transportband 14 wird dann um einen Schritt (= halbe Spindelteilung) senkrecht zur Zeichenebene weiterbewegt, um die volle Spule 8.1 wegzubringen und eine leere Spulenhülse 8 an deren Stelle zu verbringen (Fig. 14).

Das Spulenhalteelement 10 tritt dann oben in die Spulenhülse 8 ein und zieht diese von ihrem Transportbandzapfen 15.1 ab, siehe Fig. 15. (Der Zapfen 15.1 hält die Spulenhülse 8 weniger stark als das Spulenhalteelement 10.)

Dann wird das Spulenhalteelement 10 mit der Spulenhülse 8 wieder an die Stelle in der Fortsetzung der Spindelachse bewegt, wie in Fig. 16 gezeigt.

Anschliessend wird die Spindelbank 2 gehoben, so dass die Spindel 1 wie in Fig. 17 gezeigt in die Spulenhülse 8 eintritt und sich in dieser festklemmt.

Die Spindelbank 2 wird dann gemäss Fig. 18 mit der Spulenhülse 8 wieder etwas gesenkt, um die Spulenhülse vom Spulenhalteelement 10 zu lösen.

Das Spulenhalteelement 10 wird anschliessend wie in Fig. 19 gezeigt in seine Stellung neben der Spindel zurückgezogen, und die Spindelbank 2 wird mit der Spulenhülse 8 gehoben, bis der vom ersten Stützelement 11 getragene Fortsatz 9 in das obere Ende der Spulenhülse 8 eintritt.

Nun kann das erste Stützelement 11 wieder vom Fortsatz 9 zurückgezogen werden, Fig. 20.

Die Spindelbank 2 wird dann weiter gehoben, und die Spinnvorrichtung läuft wieder an, sobald der Fortsatz 9 mit dem daraufgewickelten kurzen Garnstück in das glockenförmige Fadenführungsorgan 6 eintritt. Fig. 21 zeigt die Stellung mit ganz angehobener Spindelbank 2, in welcher mit dem Bilden der neuen Wicklung auf dem unteren Ende der Spulenhülse 8 begonnen wird.

## Patentansprüche

1. Spulenwechseleinrichtung an einer Spinnvorrichtung mit einer drehbaren und axial verschiebbaren Spindel (1), der ein um die Spindelachse drehbares, glockenförmiges Fadenführungsorgan (6) zugeordnet ist, wobei auf dem freien Ende der Spindel (1) oder einer auf dieser getragenen Spule (8) lösbar ein Fortsatz (9) anbringbar ist zum Aufwickeln eines Garnstücks begrenzter Länge vor dem Spulenwechsel, gekennzeichnet durch ein Spulenhalteelement (10), das von einem Antrieb quer zur Spindelachse zwischen einer ersten Stelle in der Fortsetzung der Spindelachse und einer zweiten Stelle neben der Spindel (1) bewegbar ist, um eine volle Spule (8.1) von der Spindel (1) zu übernehmen und an die zweite Stelle zu verbringen und eine leere Spulenhülse (8) von der zweiten Stelle an die erste Stelle zu verbringen, und ein Stützelement (11), das durch einen Antrieb quer zur Spindelachse von einer Stelle neben der Spindel (1) an eine Stelle in der Fortsetzung der Spindelachse bewegbar ist, um dort den genannten Fortsatz (9) während des Spulenwechsels zu tragen.

2. Spulenwechseleinrichtung nach Anspruch 1, gekennzeichnet durch ein zweites Stützelement (12), das durch einen weiteren Antrieb quer zur Spindelachse vorschiebbar ist, um eine auf der Spindel (1) angeordnete Spule (8.1) gegen axiale Verschiebung mit der Spindel (1) zu halten.

3. Spulenwechseleinrichtung nach Anspruch 2, gekennzeichnet durch eine Steuereinrichtung für einen Antrieb zum axialen Verschieben der Spindel (1) und für die Antriebe des Spulenhalteelementes (10), des erstgenannten Stützelementes (11) und des zweiten Stützelementes (12).

4. Spulenwechseleinrichtung nach einem der Ansprüche 1 bis 3, gekennzeichnet durch eine Transporteinrichtung (14, 15) zum Wegtransportieren der vollen Spule (8.1) von der genannten zweiten Stelle und Heranführen einer leeren Spulenhülse (8) an diese zweite Stelle.

## Claims

1. A bobbin changing device in a spinning apparatus with a rotatable and axially movable spindle (1) provided with a bell-shaped yarn guide member (6) rotatable about the spindle axle, whereby on the free end of the spindle (1) or a bobbin (8) carried by said spindle an extension (9) may be detachably attached, said extension being arranged for winding up a yarn section of limited length before the change of a bobbin, characterized by a bobbin holding element (10) which is movable by a driving means lateral to the spindle axle between a first position in the extension of the spindle axle and a second position adjacent to the spindle (1) in order to receive a full bobbin (8.1) from the spindle (1) and to carry said full bobbin to a second position and to carry an empty bobbin tube (8) from a second position to a first position, and by a supporting element (11) which is movable by a driving means lateral to the spindle axle from a position adjacent to the spindle (1) to a position in the extension of the spindle axle in order to carry the said extension (9) during the bobbin changing process.

2. A bobbin changing device as claimed in claim 1, characterized by a second supporting element (12) which is displaceable by a further driving means lateral to the spindle axle in order to hold a bobbin (8.1) arranged on a spindle (1) against axial displacement with said spindle (1).

3. A bobbin changing device as claimed in claim 2, characterized by a control means for a driving means for the axial displacement of the spindle (1) and for the driving means of the bobbin holding element (10), the above-mentioned first supporting element (11) and the second supporting element (12).

4. A bobbin changing device as claimed in one of the claims 1 to 3, characterized by a conveying means (14, 15) for carrying off the full bobbin (8.1) from the mentioned second position and for bringing up an empty bobbin tube (8) to said second position.

## Revendications

1. Appareil échangeur de bobines d'un dispositif de filage, avec une broche (1) rotative et déplaçable axialement, à laquelle est adjointe un organe de guidage de fil (6) en forme de cloche et rotatif autour de l'axe de broche, et où un prolongement (9) peut être rapporté d'une manière détachable sur l'extrémité libre de la broche (1) ou sur une bobine (8) portée par celle-ci, ledit prolongement étant disposé pour le renvidage d'une portion de fil d'une longueur limitée avant l'échange de bobines, caractérisé par un élément porteur de bobine (10) qui, par une commande, est mobile transversalement à l'axe de broche, entre une première position dans le prolongement de l'axe de broche et une deuxième position à côté de la broche (1), afin de recevoir une bobine pleine (8.1) depuis la broche (1) et de la transporter dans la deuxième position, et de transporter un fuseau de bobine vide (8) depuis la deuxième position dans la première position, et un élément de support (11) qui, par une commande, est mobile transversalement à l'axe de broche depuis une position à côté de la broche (1) jusqu'à une position dans le prolongement de l'axe de broche, afin de porter ledit prolongement (9) pendant l'échange de bobines.

2. Appareil échangeur de bobines selon revendication 1, caractérisé par un deuxième élément de support (12) qui, par une autre commande, est mobile transversalement à l'axe de broche, afin de maintenir une bobine (8.1) disposée sur la broche (1) contre un déplacement axial avec la broche (1).

3. Appareil échangeur de bobines selon revendication 2, caractérisé par un dispositif de contrôle pour une commande utilisée pour un déplacement axial de la broche (1) et pour la commande de l'élément porteur de bobine (10), de l'élément de support (11) cité un premier, et du deuxième élément de support (12).

4. Appareil échangeur de bobines selon l'une des revendications 1 à 3, caractérisé par un dispositif de transport (14, 15) servant à éloigner de la bobine pleine (8.1) depuis ladite deuxième position et d'amener un fuseau de bobine vide (8) dans cette deuxième position.
